# DEMANDE DE BREVET EUROPEEN

(11) **EP 0 764 504 A1**
(43) Date de publication de la demande: **26.03.1997**
(21) Numéro de dépôt: 96420299.8
(22) Date de dépôt: 19.09.1996
(51) Int. Cl.: B26B 21/44, A45D 27/22, B65D 83/14, B26B 21/52

(54) **Rasoir mécanique**

(30) Priorité: 19.09.1995 FR 9511177
(71) Demandeur: Lastavel, Patrick, 17300 Rochefort (FR); Mobil Atlantic S.à.r.l., 17320 Marennes (FR)
(72) Inventeur: Lastavel, Patrick, 17300 Rochefort (FR)
(74) Mandataire: Tilloy, Anne-Marie

(57) **Abrégé**

Un rasoir mécanique, comporte au moins une tête de rasoir allongée (2), un support pour tête de rasoir allongée (1) et des moyens de préhension (14,63).

Les moyens de préhension (14,63) sont disposés au niveau des faces latérales et de part et d'autre de la tête de rasoir allongée (2).

Le support pour tête de rasoir (1) est cylindrique et contient une pluralité de têtes (2) et est recouvert par un capuchon (13).

Utilisation pour un rasage sans coupures.

## Description

L'invention concerne un rasoir mécanique à tête de rasoir interchangeable permettant un rasage des poils humains. L'invention concerne également un distributeur de produit savonneux pour le rasage destiné à recevoir le rasoir mécanique.

### Etat de la technique

Un rasoir mécanique classique comprend une tête de rasoir allongée qui peut se fixer ou s'enlever, des moyens de préhension sous la forme d'un manche, un support pour tête de rasoir sur lequel vient se placer la tête de rasoir.

On connaît d'après le US-A-4 377 034 un dispositif de rasage venant se fixer sur un distributeur de produit savonneux. Le manche n'existe plus et le moyen de préhension est le distributeur.

Cependant la conception de ces rasoirs reste toujours identique car les moyens de préhension sont toujours placés par l'intermédiaire du support pour tête de rasoir au centre de la tête de rasoir allongée. A cause de cette position centrale, l'utilisateur fait de mauvaises manipulations du rasoir ce qui conduit à des coupures de la peau. Ce problème de coupures est encore accentué par la faible largeur de la tête de rasoir.

### Exposé de l'invention

Le problème posé est de réaliser un rasoir mécanique à tête de rasoir, dont la prise en main soit beaucoup plus naturelle par rapport à la position classique du poignet saisissant un manche de rasoir.

Le but de l'invention est de pallier les inconvénients des rasoirs antérieurs en positionnant les moyens de préhension de façon différente par rapport à la tête de rasoir.

Suivant l'invention un rasoir mécanique, comportant au moins une tête de rasoir allongée, un support pour tête de rasoir allongée et des moyens de préhension, est caractérisé en ce que les moyens de préhension sont disposés sensiblement au niveau des faces latérales et de part et d'autre de la tête de rasoir allongée.

L'utilisateur peut se raser en tenant dans sa main, entre le pouce et l'index, le rasoir dont les dimensions sont à peine plus importantes que la longueur d'une tête de rasoir. Comme les moyens de préhension s'étendent transversalement de part et d'autre de la tête, il a été avantageux d'occuper l'ensemble de l'espace entre les moyens de préhension par une surface qui est mise en contact avec la peau de l'utilisateur. Cette surface de contact est plus étendue, ce qui réduit les risques de coupures. La position des doigts de l'utilisateur au niveau des faces latérales de la tête de rasoir lui permet de guider de façon précise le rasoir sur sa peau.

Le support pour tête de rasoir forme un premier moyen de préhension situé d'un côté de la tête de rasoir. Un capuchon couvrant le support et servant à protéger la tête de rasoir forme un autre moyen de préhension situé de l'autre côté de la tête de rasoir. La tête de rasoir sort par une ouverture pratiquée dans le capuchon. Etant donné que le support pour tête de rasoir et son capuchon prennent un certain volume, une pluralité de têtes peuvent être placées dans le rasoir. Une rotation du capuchon permet de mettre en position de rasage une seule tête de rasoir.

Selon un deuxième mode de réalisation de l'invention, la rotation du capuchon permet à l'utilisateur de saisir une tête de rasoir pour la fixer au sommet du capuchon. Il peut ensuite, comme dans le cas du premier mode de réalisation, se raser en se servant du capuchon, en le tenant dans sa main, au niveau des faces latérales de la tête de rasoir.

Le système selon l'invention est simple à réaliser et innove également en proposant une nouvelle manière de se raser.

Le rasoir permet ainsi de se passer du manche du rasoir. Le rasoir peut se ranger, en se plaçant sur un distributeur de produit savonneux.

D'autres avantages du rasoir mécanique selon l'invention apparaîtront à la lecture de l'exemple de réalisation détaillé de l'invention, en se référant aux dessins donnés à titre d'illustration, dans lequel :
- la figure 1 représente en perspective un support pour tête de rasoir selon l'invention muni d'une tête de rasoir;
- la figure 2 représente en perpective un capuchon du rasoir selon l'invention ;
- la figure 3 représente en perspective le rasoir selon l'invention ;
- les figures 4 et 5 sont des vues de dessus en section transversale du rasoir selon l'invention montrant la rotation du capuchon autour du support et le pivotement de la tête de rasoir ;
- les figures 6 et 7 représentent une variante du rasoir selon l'invention ;
- la figure 8 représente une variante de la tête de rasoir ;
- la figure 9 représente une variante du support destinée à être utilisée avec la variante de la tête de rasoir de la figure 8 ;
- la figure 10 représente une autre variante de la tête de rasoir ;
- la figure 11 représente une variante du support destinée à être utilisée avec la variante de la tête de rasoir de la figure 10 ;
- la figure 12 représente une autre variante de la tête de rasoir ;
- la figure 13 représente une variante du support destinée à être utilisée avec la variante de la tête de rasoir de la figure 12 ;
- la figure 14 représente une autre variante du support ;
- la figure 15 représente, en coupe longitudinale, un distributeur sur lequel est monté un rasoir selon l'invention ;
- la figure 16 représente une autre variante du support ;
- la figure 17 représente une variante de la tête de rasoir ;
- les figures 18 et 19 représentent une variante du capuchon destinée à être utilisée avec le support de la figure 16 et la tête de rasoir de la figure 17 ;
- la figure 20 représente une autre variante du support du système selon l'invention utilisable avec la tête de rasoir de la figure 17 et le capuchon des figures 18 et 19.

### Description détaillée

Le rasoir mécanique selon l'invention comprend un support pour tête de rasoir 1 qui se présente sous une forme globalement cylindrique. Dans un premier mode de réalisation, le support 1 comporte à chacune de ses extrémité un collet ou un épaulement faisant radialement saillie vers l'extérieur. Les deux collets des deux extrémités définissent une partie en retrait 3. Le support 1 comprend une extrémité supérieure 4 qui est fermée. Au niveau de cette extrémité supérieure fermée 4 le collet supérieur 5 est coplanaire avec l'extrémité fermée 4. Le deuxième collet inférieur 7 est placé à l'extrémité inférieure de la partie en retrait 3.

Les têtes de rasoir utilisées ont sensiblement la même forme qu'une tête de rasoir pour un rasoir classique mécanique à manche. Chaque tête de rasoir 2 présente donc une forme allongée, assimilable globalement à un parallélépipède. Une tête de rasoir 2 comporte une face avant 9 sur laquelle est visible au moins une lame tranchante de coupe 10, ainsi que deux faces latérales 11 opposées, globalement perpendiculaires à la face avant 9 et sensiblement parallèles entre elles.

Le support 1 comporte généralement de 6 à 10 têtes de rasoir 2 de ce type disposées dans la partie en retrait 3, de manière radiale sensiblement en long par rapport à la hauteur du support 1. Les collets 5,7 ou le support 1 et les têtes de rasoir 2 comportent chacun des moyens de fixation complémentaires destinés à assurer un positionnement correct des têtes 2 au niveau du support 1.

Le collet supérieur 5 est muni d'au moins une perforation 6. Le collet inférieur 7 est également muni d'au moins une perforation 8. Les perforations 6 du collet supérieur 5 sont placées sensiblement en vis à vis avec les perforations 8 du collet inférieur 7. Toutes les perforations 6,8 sur chaque collet sont régulièrement disposées radialement sur un même cercle.

Sur chaque tête de rasoir, un ergot 12 est prévu à une extrémité de chaque face latérale 11, les deux ergots 12 des faces latérales 11 étant disposés de telle manière que la droite les reliant est sensiblement perpendiculaire aux faces latérales 11 et parallèle à l'axe longitudinal de la lame 10. Chaque tête de rasoir 2 est prévue pour être montée entre les deux collets 5 et 7 du support 1 et maintenue grâce à ses deux ergots 12, sa face avant 9 avec la lame de coupe tournée vers l'extérieur par rapport au support cylindrique 1.

Les ergots 12 ont une dimension telle qu' ils peuvent s'introduire l'un dans une perforation 6 du collet supérieur 5 et l'autre dans une perforation 8 du collet inférieur 7 en laissant un certain jeu. La tête de rasoir 2 peut ainsi effectuer une rotation au moins partielle autour de l'axe longitudinal.

Le support pour tête de rasoir est recouvert d'un capuchon 13 qui présente globalement la forme d'un cylindre creux ayant une extrémité 14 fermée. Il possède une ouverture allongée 15a placée longitudinalement par rapport à la hauteur du capuchon. L'ouverture 15a est obturée par une languette mobile 15 de forme généralement rectangulaire, découpée dans le capuchon 13, pouvant pivoter partiellement autour de l'axe de son point de rattachement au capuchon. Cette languette mobile 15 est donc située entre l'extrémité fermée 4 et le bas du capuchon 13. La languette mobile 15 peut être réalisée par découpage et être ensuite légèrement chauffée de façon à ce qu'elle pointe et reste normalement vers l'intérieur du capuchon 13.

L'ouverture 15a et la languette 15 ont une longueur sensiblement égale ou à peine supérieure à la longueur de la tête de rasoir 2. L'orientation de la languette 15 est choisie de manière telle qu'elle puisse se glisser derrière la tête de rasoir 2, c'est-à-dire entre la tête de rasoir 2 et la surface du support 1. La languette mobile 15 peut servir soit à protéger la tête de rasoir 2 en couvrant sa face avant 9, soit à faire sortir la tête de rasoir 2 par l'ouverture 15a ainsi dégagée de sa languette d'obturation 15.

Le capuchon 13 est dimensionné pour pouvoir contenir au moins partiellement le support 1 et effectuer une rotation au moins partielle par rapport à ce support 1 autour de l'axe de ce support 1. Au centre de l'extrémité fermée 14 et à l'intérieur du capuchon 13 est fixée une pièce destinée au maintien du capuchon 13 sur le support 1. Cette pièce est généralement en forme de champignon 16 (représenté en pointillés) dont la base est reliée à l'extrémité fermée 14 et qui est apte à venir s'encliqueter avec un certain jeu dans un trou 16b prévu dans l'extrémité supérieure fermée 4 du support 1, de façon à maintenir le capuchon 13 sur ce support 1 tout en lui permettant de tourner sur lui-même.

De préférence, le collet inférieur 7 du support 1 comprend une première partie 51 dans laquelle sont pratiquées les perforations 8 et une deuxième partie 52 concentrique ayant un diamètre supérieur à celui de la première partie. Le diamètre de la partie 51 est généralement légèrement inférieur au diamètre interne du capuchon 13 de sorte que cette partie 51 puisse se loger dans le capuchon 13. La deuxième partie 52 présente généralement un diamètre sensiblement égal au diamètre externe du capuchon 13 ainsi qu'une surface annulaire tournée vers la partie en retrait 3. Le capuchon 13 peut alors reposer sur cette surface annulaire qui est avantageusement au moins partiellement munie de dents 53 ou encore ondulée. Le capuchon 13 est également au moins partiellement muni, sur son extrémité inférieure opposée à son extrémité fermée 14, de dents 54 ou d'ondulations, aptes à coopérer avec les dents 53 ou ondulations du support 1.

Les dimensions du capuchon 13, du support 1 et de la pièce de maintien 16 sont alors choisies de telle sorte que le capuchon 13 puisse effectuer une mouvement le long de l'axe du support 1 d'une amplitude au moins égale à la hauteur des dents 53 ou des ondulations. Ainsi, lorsque le capuchon 13 est monté sur le support 1, grâce aux dents 53 et 54 ou ondulations, un blocage du capuchon 13 par rapport au support 1 peut être obtenu. Quand l'utilisateur tourne le capuchon 13 par rapport au support 1, il obtient une rotation partielle d'un angle défini par la distance entre deux dents 53 ou 54 ou ondulations, rotation arrêtée par la dent ou l'ondulation qui suit.

Une rotation du capuchon 13 par rapport au support 1 en sens inverse des aiguilles d'une montre (flèche F1 sur la figure 4) permet de disposer la languette 15 sur ou à proximité de, la face avant 9 de la tête de rasoir 2, dans une position où elle couvre cette tête de rasoir 2, celle-ci se trouvant alors dans une position de repos.

Une rotation dans le sens des aiguilles d'une montre (flèche F2 sur la figure 5) permet à la languette 15 de se glisser derrière la tête de rasoir 2, ce qui provoque la rotation de la tête de rasoir autour de l'axe passant par ses ergots 12. La tête de rasoir 2 vient alors se mettre dans une position d'utilisation où elle fait saillie hors du capuchon 13 et où elle est maintenue entre la languette mobile 15 et une arête 15b du capuchon 13 créée par le découpage de la languette mobile 15. La largeur de la languette mobile 15 est généralement choisie de façon à ce que la ou les lames 10 de la tête de rasoir 2 se présentent sous un angle de coupe optimal. Cet angle de coupe peut être avantageusement facilement maintenu constant grâce au blocage de la position de capuchon 13 par rapport au support 1 obtenu par la coopération des dents 53 ou ondulations du support 1 avec les dents 54 ou ondulations du capuchon 13 servant pour s'opposer à toute rotation non désirée.

L'utilisateur saisit le rasoir avec son pouce 61, par un moyen de préhension qui est la partie plane fermée 14 du capuchon 13 et avec son index 62, par un moyen de préhension qui est la partie inférieure de base 63 du support pour tête de rasoir 1. Ces deux moyens de préhension 14, 63 sont contigus aux faces latérales 11 des têtes de rasoir 2.

Lors de l'utilisation, non seulement la tête de rasoir 2 est en contact avec la peau de l'utilisateur, mais également les parties courbes 66 du capuchon 13 se trouvant au voisinage de cette tête de rasoir 2 et située autour de l'ouverture 15a. Cet augmentation de la surface de contact avec la peau entraîne une diminution de la pression exercée sur la peau, ce qui se traduit par une diminution de la fréquence des coupures survenant lors du rasage. On a de plus constaté que de la mousse reste collée sur le cylindre améliorant ainsi la lubrifications des zones ou les poils doivent être coupés.

Selon une variante, le support pour tête de rasoir 50 présente un collet inférieur 17 ayant une partie concentrique 52, de diamètre plus important que le diamètre du collet supérieur 5, à dents ou ondulations, agencée en dessous du collet inférieur 17. Avantageusement, une tranche 18 de la partie concentrique 52 est munie, au moins partiellement, de moyens d'adhérence sous forme de stries 60, rainures, moletage ou dents disposés de façon à favoriser le maintien du support 50 et à empêcher un glissement des doigts de l'utilisateur sur le support 50, quand l'utilisateur entraîne en rotation le capuchon 13.

Dans une autre variante du rasoir, la tête de rasoir 19 comporte comme moyen de fixation au support un tenon 20 de forme généralement prismatique. Le support 21 est dépourvu de collet supérieur et est muni d'au moins une ouverture allongée ou lumière 22 dimensionnée pour recevoir ledit tenon 20 d'une tête de rasoir 19 avec un certain jeu. Ce jeu permet à la tête de rasoir 19 d'effectuer un mouvement pour se positionner hors du capuchon 13 et être prête à raser, suite à une rotation du capuchon 13 sur le support 21.

Dans une autre variante du rasoir, la tête de rasoir 23 comporte comme moyen de fixation au support une ouverture allongée ou lumière 24. Le support 25 est dépourvu de collet supérieur et est muni d'au moins un tenon 26 de forme généralement prismatique dimensionnée pour pouvoir s'insérer dans ladite lumière 24 avec un certain jeu. Ce jeu permet à la tête de rasoir 23 d'effectuer un mouvement pour se positionner hors du capuchon 13 et être prête à raser.

Dans une autre variante, la tête de rasoir 27 comporte comme moyen de fixation, deux tétons 28 généralement de forme tronconique. Le support 29 est dépourvu de collet supérieur et est muni d'au moins deux trous 30 dimensionnés pour pouvoir recevoir lesdits tétons 28 avec un certain jeu. Ce jeu permet à la tête de rasoir 27 d'effectuer un mouvement pour se positionner hors du capuchon 13 et être prête à raser.

Dans une autre variante 31 du support, les moyens de fixation sont une paire de crochets 32 de forme globalement triangulaire. Chaque crochet 32 comprend deux branches définissant un accès 33 débouchant sur une partie centrale 34. Cette variante 31 peut donc coopérer avec une tête de rasoir 2 par encliquetage. Les ergots 12 ainsi sont introduits dans la partie centrale 34 par l'accès 33. La taille de la partie centrale 34 est choisie de telle sorte qu'elle autorise une rotation de chaque ergot 12 dans la partie centrale 34 où il est logé. Ainsi, la tête de rasoir 2 peut effectuer une rotation partielle sur elle-même.

Le rasoir peut être monté sur un distributeur 35 de produit savonneux tel que de la mousse ou du gel à raser du type bombe. L'extrémité inférieure de la partie creuse 3 présente un diamètre lui permettant de recevoir la collerette 36 du distributeur 35 avec un ajustement serré de façon à ce que le rasoir se maintienne sur le dispensateur 35. Ce montage sert au transport et au rangement du rasoir.

Dans un autre mode de réalisation du système selon l'invention, le support 37 comprend un moyen de fixation de tête de rasoir 40 comprenant au moins un évidement 38 ayant sensiblement la forme d'un rectangle sensiblement longitudinal par rapport à la hauteur du support 37. L'évidement 38 peut traverser toute l'épaisseur du support 37 et sa largeur et sa longueur peuvent progressivement diminuer en fonction de sa profondeur. De préférence, les évidements 38 sont placés radialement de façon régulière autour du support. Les dimensions de chaque évidement 38 sont telles qu'elle puisse loger partiellement une tête de rasoir 40.

La tête de rasoir 40 comporte deux faces latérales 11 sensiblement parallèles entre elles et s'étendant de manière sensiblement parallèle à l'arête tranchante 41 de la lame de rasoir 42. Chacune de ces faces latérales 11 comporte un rainure longitudinale rectiligne 43 courant le long de la tête de rasoir 40.

Un capuchon 44, avec une portion cylindrique 45, coopérant avec le support pour tête de rasoir 37 et sa tête de rasoir 40, présente une partie supérieure 46 effilée de manière à fournir au moins une surface extérieure plane 47 se terminant en pointe au sommet du capuchon 44. Le capuchon 44 comporte sur sa surface plane 47 un moyen de fixation de tête de rasoir sous la forme de deux glissières 48 globalement en forme de cornières et dont l'axe longitudinal est sensiblement perpendiculaire à l'axe de symétrie de rotation de la base cylindrique 45 du capuchon 44. Ces deux glissières 48 sont tournées l'une vers l'autre et dimensionnées de façon à ce que les rainures 43 de la tête de rasoir 40 s'y insèrent.

La portion cylindrique 45 du capuchon 44 est pourvue d'au moins une ouverture allongée ou lumière 49 dimensionnée et orientée de telle manière qu'elle puisse laisser passer une tête de rasoir 40. Au moins une tête de rasoir 40 est disposée dans une lumière 38 du support 37, puis le capuchon 44 est monté sur le support 37 où il se maintient grâce à sa pièce de maintien 16. Avant l'opération de rasage, l'utilisateur provoque la rotation du capuchon 44 par rapport au support 37 jusqu'à ce que la lumière du capuchon 44 se trouve en face d'une tête de rasoir 40. Il peut alors saisir la tête de rasoir 40 et la fixer au sommet du capuchon 44 en la glissant entre les glissières 48 qui s'insèrent alors dans les rainures 43. L'utilisateur peut ensuite se raser, en tenant le capuchon 44. Les moyens de préhension sont constitués par la face extérieure du capuchon 44 située de part et d'autre de la tête de rasoir 40.

Selon une autre variante 55, on utilise des tenons 56 qui s'étendent longitudinalement par rapport à la hauteur du support et qui définissent ainsi des compartiments 57 dans lesquels sont disposées les têtes de rasoir 40.

Le capuchon du rasoir peut se présente généralement sous la forme d'un capuchon classique de bombe de mousse à raser, fait de matière plastique. La pièce de maintien 16 peut être collée à l'intérieur du capuchon, sur l'extrémité fermée 14. Le support pour tête de rasoir peut être réalisé en matière plastique. Les têtes de rasoir peuvent être fabriquées par moulage et assemblage comme les têtes de rasoir classiques.

Le rasoir mécanique selon l'invention n'est pas limité par les détails des modes de réalisation et des exemples choisis pour l'illustrer. Des modifications peuvent être apportées sans pour autant sortir du cadre de l'invention.

## Revendications

1. Rasoir mécanique, comportant au moins une tête de rasoir allongée (2), un support pour tête de rasoir allongée (1) et des moyens de préhension (14,63), caractérisé en ce que les moyens de préhension (14,63) sont disposés sensiblement au niveau des faces latérales (11) et de part et d'autre de la tête de rasoir allongée (2).

2. Rasoir mécanique selon la revendication 1, caractérisé en ce que les moyens de préhension (14,63) forment, avec le support pour tête de rasoir (1), un ensemble d'un seul tenant.

3. Rasoir mécanique selon la revendication 2, caractérisé en ce que le support pour tête de rasoir (1) comprenant un moyen de préhension (63) a une forme sensiblement cylindrique, la ou les têtes de rasoir (2) étant disposées de manière radiale longitudinalement par rapport à la hauteur dudit support (1).

4. Rasoir mécanique selon la revendication 3, caractérisé en ce que le support pour tête de rasoir (1) comporte des moyens de fixation (6, 8) pour la ou les têtes de rasoir (2) pouvant se connecter à d'autres moyens de fixation complémentaires (12) présent sur la ou les têtes de rasoir (2), la connexion se faisant de façon à garder la ou les têtes de rasoir (2) mobiles par rapport audit support (1).

5. Rasoir mécanique selon la revendication 4, caractérisé en ce qu'il comprend en outre un capuchon (13), présentant sensiblement la forme d'un cylindre creux avec une extrémité fermée (14) formant moyen de préhension et pouvant contenir au moins partiellement le support pour tête de rasoir (1).

6. Rasoir mécanique selon la revendication 5, caractérisé en ce que le capuchon (13) possède une ouverture allongée (15a), placée longitudinalement par rapport à la hauteur dudit capuchon (13) et agencée de façon à ce qu'une tête de rasoir (2) puisse sortir par l'ouverture (15a).

7. Rasoir mécanique selon la revendication 6, caractérisé en ce que le capuchon (13) peut tourner par rapport au support pour tête de rasoir (1), une rotation dudit capuchon (13) induisant un mouvement de sortie par l'ouverture (15a) d'une tête de rasoir (2).

8. Rasoir mécanique selon la revendication 7, caractérisé en ce que l'ouverture (15a) est obturée par une languette (15) mobile, découpée dans le capuchon (13) et orientée de telle sorte qu'elle puisse se glisser derrière une tête de rasoir (2), suite à une rotation du capuchon (13) par rapport audit support pour tête de rasoir (1).

9. Rasoir mécanique selon l'une des revendications précédentes, caractérisé en ce que le capuchon (44) comporte vers sa partie supérieure (47) des moyens de fixation (48) disposés transversalement par rapport à la hauteur du capuchon (44) et destinés à recevoir une tête de rasoir (40).

10. Rasoir mécanique selon l'une des revendications précédentes, caractérisé en ce que le support pour tête de rasoir (1) comprend un ou deux collets (5, 7), faisant saillis radialement, sensiblement circulaires et disposés aux extrémités dudit support (1).

11. Rasoir mécanique selon l'une des revendications précédentes, caractérisé en ce que des moyens de fixation sur le support pour tête de rasoir (1) sont, des perforations (6, 8) placées radialement, régulièrement et en vis à vis sur chacun des deux épaulements (5, 7) dans lesquelles viennent s'insérer avec jeu des ergots (12) présent sur les extrémités de tête de rasoir (2) ou des lumières (22) recevant avec jeu des tenons (20) présent sur chaque tête de rasoir (19) ou des tenons (26) s'insérant avec jeu dans des lumières (24) présentes sur chaque tête de rasoir (23) ou plusieurs paires de crochets (32) recevant avec jeu des ergots (28) présent sur chaque tête de rasoir (27).

12. Rasoir mécanique selon l'une des revendications précédentes, caractérisé en ce que le capuchon (13) possède une pièce de maintien (16) destinée à maintenir le capuchon (13) sur le support (1).

13. Rasoir mécanique selon l'une des revendications précédentes, caractérisé en ce que la base du capuchon (13) est muni de moyens (54) venant coopérer avec des moyens (53) présent sur le collet inférieur (7) pour s'opposer au moins partiellement à toute rotation du capuchon (13) par rapport au support (1).

14. Rasoir mécanique selon la revendication 13, caractérisé en ce que les moyens coopérant entre eux sont des dents (53, 54) ou des ondulations.

15. Rasoir mécanique selon l'une des revendications précédentes, caractérisé en ce que le support comprend des moyens d'adhérence (60) pour empêcher tout glissement des doigts lors d'une rotation du support (1) par rapport au capuchon (13).

16. Distributeur de produit savonneux (35), bombe de mousse ou de gel à raser, tube de crème à raser ou support destiné à recevoir le rasoir mécanique selon l'une quelconque des revendications précédentes.
